# EUROPÄISCHE PATENTANMELDUNG

(11) **EP 0 330 605 A2**
(43) Veröffentlichungstag der Anmeldung: **30.08.1989**
(21) Anmeldenummer: 89730041.4
(22) Anmeldetag: 22.02.1989
(51) Int. Cl.: B02C 21/02, B02C 18/00, B02C 23/02, B02C 23/10

(54) **Mobile Aktenvernichtungs- und Entsorgungsanlage**

(30) Priorität: 26.02.1988 DE 3806580
(71) Anmelder: ABS-TRANSPORT GMBH, D-1000 Berlin 62 (DE)
(72) Erfinder: Kasischke, Michael, D-1000 Berlin 12 (DE); Deike, Ingo, D-1000 Berlin 12 (DE)
(74) Vertreter: Maikowski, Michael, Dipl.-Ing. Dr.

(57) **Zusammenfassung**

Die Erfindung betrifft eine mobile Aktenvernichtungs- und Entsorgungsanlage die ein Teleskop-Beschickungsrohr 4 aufweist, das horizontal verschwenkbar und um eine senkrechte Achse drehbar gelagert ist und dessen Auslaßende 11 über einem Zerkleinerungswerk 3 mündet, von dem aus das zerkleinerte Material über eine Förderrutsche 13 in einen Sammelbehälter 1 gelangt, wobei über einen Metallabscheider 5 Eisenteile in einen Metallsammler 6 gefördert werden.

## Beschreibung

Die Erfindung betrifft eine mobile Aktenvernichtungs- und Entsorgungsanlage nach dem Oberbegriff des Anspruchs 1.

Es sind stationäre Aktenvernichtungsanlagen bekannt. Die Akten werden gesammelt und zu einer Zerkleinerungsanlage transportiert. Dabei werden die Akten gegebenenfalls noch zwischengelagert. Eine weitere Vernichtungsmöglichkeit der Akten besteht in einer Deponierung dieser Akten und späteren Verbrennung. Bei dieser Vernichtungsart treten erhebliche Sicherheitsrisiken auf.

Es sind mobile Aktenzerkleinerungsanlagen bekannt, die auf einem Fahrzeug montiert sind und von Hand beschickt werden. Eine derartige Anlage wird in der DE 31 38 475 A1 beschrieben. Diese bekannte Zerkleinerungsanlage hat den Nachteil, daß deren Durchsatz gering ist. Wenn beispielsweise Akten aus mehrgeschossigen Häusern zusammengetragen und vernichtet werden müssen, ist ein unkontrollierter Transportweg erforderlich. Eine sichere und vollständige Aktenvernichtung ist nicht gewährleistet.

Der Erfindung liegt die Aufgabe zu Grunde, eine mobile Aktenvernichtungs- und Entsorgungsanlage so auszubilden, daß mit einfachsten Mitteln eine sichere Aktenvernich tung unabhängig von deren Aufbewahrungsort gewährleistet ist, so daß den Sicherheitsbestimmungen des Datenschutzes Rechnung getragen werden kann.

Erfindungsgemäß wird diese Aufgabe durch die technische Lehre des Patentanspruchs 1 gelöst.

Die auf einem Fahrgestell montierte Baugruppe weist mit besonderem Vorteil eine Containerwanne auf, die eine geschlossene Bauweise ermöglicht und auf der ein Zerkleinerungswerk montiert ist. Ferner ist ein Teleskop-Beschickungsrohr vorgesehen, dessen Auslaßende über einem Zerkleinerungswerk um eine horizontale Achse verschwenkbar und um eine senkrechte Achse drehbar ist. Dieses Teleskop-Beschickungsrohr kann hydraulisch höhenverstellt werden. Es besteht die Möglichkeit, Akten und Datenträger in mehrgeschossigen Häusern vom Fenster aus direkt in dieses Teleskop-Beschickungsrohr einzuwerfen. Unter diesem Zerkleinerungswerk befindet sich eine Förderrutsche, die das Austrittsende des Zerkleinerungswerkes mit einem Sammelbehälter verbindet. Über dieser Förderrutsche ist ein Metallabscheider angeordnet, dessen Austrittsende in einem Metallsammler mündet. Durch die erfindungsgemäße Art der Aktenvernichtung wird sichergestellt, daß Unbefugte vom Akteninhalt keine Kenntnis erhalten können. Vertrauliche Akten bleiben vertraulich.

Diese Baugruppe ist eine Einheit, die als Ganzes auf ein Fahrzeug aufgestellt werden kann. Eine feste Montage einzelner Module auf einem Fahrzeug ist nicht erfor derlich, so daß ein vorhandener Fahrzeugpark optimal genutzt werden kann. Diese Ausbildung ermöglicht den Einsatz von Teleskop-Schuttrutschen.

Mit Vorteil kann die gesamte Baugruppe mit an sich bekannten Aufnahmeeinrichtungen versehen sein, so daß diese Baugruppe als Ganzes auf ein Entsorgungsfahrzeug aufgesetzt und von diesem abgesetzt werden kann, wobei dieses Entsorgungsfahrzeug in an sich bekannter Weise mit einem Absetz-, Abroll-, Abgleit- oder Wechselpritschensystem ausgerüstet ist.

Besonders vorteilhaft ist es, daß der Metallabscheider ein quer zur Förderrutsche laufendes Magnetband ist. Zur Verdichtung der zerkleinerten Akten ist im Sammelbehälter eine Presse eingebaut.

Um die Einsatzmöglichkeiten zu erweitern, ist mit Vorteil am Eintrittsende des Zerkleinerungswerkes eine Hub/Kippeinrichtung für Sammelbehälter montiert.

Zur Betätigung des Teleskop-Beschickungsrohres ist ein Arbeitszylinder an diesem montiert, der in Antriebsverbindung mit den Teleskoprohren steht. Am Teleskop-Beschickungsrohr ist ferner ein Hubzylinder montiert, mit dem das Teleskop-Beschickungsrohr um die horizontale Achse verschwenkbar ist.

Die Baugruppe ist mit Vorteil mit einem Stromaggregat und einer Hydraulikpumpe ausgerüstet. Die elektrischen Anlagen und damit auch die Hydraulikpumpe dieser Bau gruppe können ferner am Einsatzort über einen Drehstromanschluß versorgt werden.

Besonders vorteilhaft kann es sein, das Zerkleinerungswerk und/oder den Drehkranz über Hydromotoren anzutreiben. Dabei können die Hydromotoren mit Vorteil über die bereits vorhandene Fahrzeughydraulik angetrieben werden. Durch den Einsatz von Hydromotoren wirk es möglich, auf ein eigenes Aggregat für die Stromerzeugung zu verzichten, wodurch belästigende Geräusche und unnötige Abgase vermieden werden. Außerdem ermöglicht der Einsatz von Hydromotoren und den dadurch bedingten Wegfall des eigene Stromaggregates eine erhebliche Gewichtseinsparung.

Ein besonders vorteilhafter Aufbau ergibt sich, wenn am Rand der Containerwanne ein Traggerüst montiert ist. In dieses Traggerüst ist das Zerkleinerungswerk und über diesem ein Drehkranz eingebaut. An diesem Drehkranz ist das Auslaßende eines Teleskop-Beschickungsrohres mit seiner horizontalen Drehachse montiert. Der Sammelbehälter ist mit Vorteil lösbar mit der Containerwanne verbunden, so daß dieser, falls gewünscht, von der Baugruppe gelöst und geleert werden kann.

Ein Ausführungsbeispiel der Erfindung soll unter Bezugnahme auf die Fig. der Zeichnung, die schematisch ein Ausführungsbeispiel der Erfindung veranschaulicht, erläutert werden.

Beim dargestellten Ausführungsbeispiel weist die auf einem Fahrgestell montierte oder montierbare Baugruppe eine Containerwanne 2 auf. In dieser Containerwanne 2 ist ein Stromaggregat 7 und eine Hydraulikpumpe montiert. Am oberen Rand der Containerwanne 2 ist ein Traggerüst 18 angeordnet. In diesem Traggerüst 18 ist ein Zerkleinerungswerk 3 montiert. Am Traggerüst 18 ist oberhalb des Einlasses des Zerkleinerungswerkes 3 ein Drehkranz 14 drehbar gelagert, der von einem Elektromotor 15 angetrieben wird. An diesem Drehkranz 14 ist ein Teleskop-Beschickungsrohr 4 gelagert. Das Auslaßende 11 dieses Teleskop-Beschickungsrohres 4 ist im Drehkranz 14 um eine horizontale Drehachse 12 verschwenkbar gelagert. Mittels eines Hubzylinders 17 kann das Teleskop-Beschickungsrohr 4 um die Drehachse 12 nach oben und unten verschwenkt werden.

Am Teleskop-Beschickungsrohr 4 ist ferner ein Arbeitszylinder 16 gelagert, dessen Ende in Antriebsverbindung mit den Teleskoprohren 4a, 4b, 4c, 4d steht. Mit diesem Arbeitszylinder 16 kann das Teleskop-Beschickungsrohr 4 ein- und ausgefahren, d. h. höhenverstellt werden.

Am Ausgangsende des Zerkleinerungswerkes 3 ist eine Förderrutsche 13 angeschlossen. Diese Förderrutsche 13 mündet in einem Sammelbehälter 1. Diese Förderrutsche 13 ist ebenfalls am Traggerüst 18 montiert. Weiterhin ist am Traggerüst 18 ein Metallabscheider 5, der in vorteilhafter Weise als Magnetband ausgebildet ist, montiert, der quer zur Förderrutsche 13 verläuft. Die vom Metallabscheider 5 aufgenommenen Metallteile werden in einen Metallsammler 6 gefördert, der ebenfalls in der Containerwanne 2 angeordnet ist. Beim dargestellten Ausführungsbeispiel ist der Sammelbehälter 1 lösbar mit der Containerwanne 2 verbunden. Dieser Sammelbehälter 1 ist an der Rückseite mittels einer Tür 9 verschlossen, die durch die dargestellte Verriegelung 10 verriegelt werden kann. In diesem Sammelbehälter 1 ist eine Presse 8 angeordnet.

## Patentansprüche

1. Mobile Aktenvernichtungs- und Entsorgungsanlage mit einer auf einem Fahrzeug angeordneten Baugruppe,
gekennzeichnet durch
eine Containerwanne (2) auf die ein Zerkleinerungswerk (3) aufgebaut ist,
ein Teleskop-Beschickungsrohr (4), dessen Auslaßende (11) über dem Zerkleinerungswerk um eine horizontale Drehachse (12) und eine senkrechte Achse verdrehbar gelagert ist,
eine Förderrutsche (13), die das Austrittsende des Zerkleinerungswerkes (3) mit einem Sammelbehälter (1) verbindet, und
einen über der Förderrutsche (13) angeordneten Metallabscheider (5), dessen Austrittsende in einem in der Containerwanne (2) angeordeten Metallsammler (6) mündet.

2. Mobile Aktenvernichtungs- und Entsorgungsanlage nach Anspruch 1,
dadurch gekennzeichnet, daß
die Baugruppe mit Aufnahmeeinrichtungen für ein Absetz-, Abroll-, Abgleit- oder Wechselpritschen-system eines Entsorgungsfahrzeuges ausgerüstet ist.

3. Mobile Aktenvernichtungs- und Entsorgungsanlage nach einem der Ansprüche 1 oder 2,
dadurch gekennzeichnet, daß
der Metallabscheider (5) ein quer zur Förderrutsche (13) laufendes Magnetband ist.

4. Mobile Aktenvernichtungs- und Entsorgungsanlage nach mindestens einem der Ansprüche 1 bis 3,
dadurch gekennzeichnet, daß
in den Sammelbehälter (1) eine Presse (8) eingebaut ist.

5. Mobile Aktenvernichtungs- und Entsorgungsanlage nach mindestens einem der Ansprüche 1 bis 4,
dadurch gekennzeichnet, daß
am Eintrittsende des Zerkleinerungswerkes (3) eine Hub/Kippeinrichtung für Sammelbehälter montiert ist.

6. Mobile Aktenvernichtungs- und Entsorgungsanlage nach mindestens einem der Ansprüche 1 bis 5,
dadurch gekennzeichnet, daß
am Teleskop-Beschickungsrohr (4) ein Arbeitszylinder (16) montiert ist, der in Antriebsverbindung mit den Teleskoprohren (4n) steht.

7. Mobile Aktenvernichtungs- und Entsorgungsanlage nach mindestens einem der Ansprüche 1 bis 6,
dadurch gekennzeichnet, daß
am Teleskop-Beschickungsrohr (4) ein Hubzylinder (17) montiert ist.

8. Mobile Aktenvernichtungs- und Entsorgungsanlage nach mindestens einem der Ansprüche 1 bis 7,
dadurch gekennzeichnet, daß
die Baugruppe mit einem Stromaggregat (7) und einer Hydraulikpumpe ausgerüstet ist.

9. Mobile Aktenvernichtungs- und Entsorgungsanlage nach mindestens einem der Ansprüche 1 - 7,
dadurch gekennzeichnet, daß
der Antrieb des Zerkleinerungswerkes (3) und des Drehkranzes (14) über Hydromotoren erfolgt.

10. Mobile Aktenvernichtungs- und Entsorgungsanlage nach mindestens einem der Ansprüche 1 bis 8,
dadurch gekennzeichnet, daß
am Rand der Containerwanne (2) ein Traggerüst (18) montiert ist,
daß in das Traggerüst (18) das Zerkleinerungswerk (3) und über diesem
ein Drehkranz (14) eingebaut ist,
daß
am Drehkranz (14) das Auslaßende (11) des Teleskop-Beschickungsrohres (4) mit seiner horizontalen Drehachse (12) montiert ist,
und daß
der Sammelbehälter (1) lösbar mit der Containerwanne (2) verbunden ist.
